# EUROPÄISCHE PATENTANMELDUNG

(11) **EP 2 498 001 A2**
(43) Veröffentlichungstag der Anmeldung: **12.09.2012**
(21) Anmeldenummer: 11009540.3
(22) Anmeldetag: 24.11.2011
(51) Int. Cl.: F21V 33/00, E05B 17/10, F21Y 101/02

(54) **Flächenstrahler als Türblatt sowie eine Tür mit einem Türblatt als Flächenstrahler**

(30) Priorität: 25.11.2010 DE 202010015787 U
(71) Anmelder: Moser-Metius, Jörg, 10627 Berlin (DE)
(72) Erfinder: Moser-Metius, Jörg, 10627 Berlin (DE)
(74) Vertreter: Kayser, Christoph

(57) **Zusammenfassung**

Ein Flächenstrahler zur Raumbeleuchtung mit einem Grundkörper, der einen Anschluss an eine elektrische Spannungsquelle umfasst, ist dadurch gekennzeichnet, dass der Grundkörper ein Türblatt (5) ist. Ein solches Türblatt (5) ist Bestandteil einer Tür (1). Insofern betrifft die Erfindung auch eine Tür (1) mit einem Rahmen (3) und einem in dem Rahmen (3angelenkten Türblatt (5), mit einer elektrischen Einrichtung und einem Stromübergang zwischen dem Türblatt (5) und dem Rahmen (3), die dadurch gekennzeichnet ist, dass die elektrische Einrichtung das Türblatt (5) umfasst, wobei das Türblatt (5) als Flächenstrahler zur Raumbeleuchtung ausgebildet ist.

## Beschreibung

Die vorliegende Erfindung betrifft einen Flächenstrahler zur Raumbeleuchtung mit einem Grundkörper, der einen Anschluss an eine elektrische Spannungsquelle aufweist. Die vorliegende Erfindung betrifft zudem eine Tür mit einem Rahmen und einem in dem Rahmen angelenkten Türblatt, mit einer elektrischen Einrichtung und einem Stromübergang zwischen dem Türblatt und dem Rahmen.

Solche Flächenstrahler und Türen mit einer elektrischen Einrichtung sind allgemein bekannt. Solche Flächenstrahler werden zum Beispiel als Trennwände oder Raumteiler eingesetzt. Zudem gibt es solche Türen mit elektrischen Schlössern, Beleuchtungen und Zugangsüberwachungen, die eine elektrische Stromversorgung erfordern.

Flächenstrahler sollen über eine Fläche Licht abgeben und benötigen daher Platz. Türen stellen regelmäßig den Eintrittsbereich zu Räumen und auch den Austrittsbereich aus solchen Räumen dar. Ein Nachteil bekannter Flächenstrahler und bekannter Türen ist, dass Flächenstrahler einerseits an auch in anderer Weise nutzbaren Flächen angebracht werden müssen und Türen andererseits Flächen aufweisen, die nur zum Öffnen und Schließen eines Raumes genutzt werden.

Die Aufgabe der vorliegenden Erfindung ist daher, einen Flächenstrahler zu entwickeln, der zur Raumbeleuchtung mit einer Tür kombiniert werden kann und eine Tür weiterzuentwickeln, so dass diese mit einem Flächenstrahler versehen werden kann.

Die Aufgabe wird erfindungsgemäß dadurch gelöst, dass der Grundkörper des Flächenstrahlers ein Türblatt ist. Die Aufgabe wird auch dadurch gelöst, dass die elektrische Einrichtung der Tür das Türblatt umfasst, wobei das Türblatt als Flächenstrahler zur Raumbeleuchtung ausgebildet ist.

Mit der vorliegenden Erfindung ist es nunmehr möglich, die Flächenstrahler mit einer Tür zu kombinieren und somit die Fläche eines Türblatts zur Raumbeleuchtung zu nutzen, so dass Flächen an Wänden und Decken für andere Zwecke freigehalten werden können. Die Nutzung einer Tür wird dadurch optimiert und die Nutzungsmöglichkeit erweitert.

Ein weiterer Vorteil der vorliegenden Erfindung ist, dass das Türblatt eine Fläche aufweist, in welcher eine Mehrzahl von LEDs angeordnet ist. Durch die Anordnung von LEDs in der Fläche des Türblatts wird eine gleichmäßige Abstrahlcharakteristik über die gesamte Fläche möglich.

Ein weiterer Vorteil der vorliegenden Erfindung ist, dass die LEDs in Gruppen zusammengefasst und ansteuerbar sind. Dadurch können die LEDs über die Fläche nahezu beliebig an die gewollte Leuchtcharakteristik angepasst werden. Die LEDs können gruppenweise in unterschiedlicher Leuchtstärke und Farbe gesteuert werden.

Ein weiterer Vorteil der vorliegenden Erfindung ist, dass eine Ethernet-Schnittstelle vorgesehen ist. Dadurch kann die Tür bzw. der Flächenstrahler an beliebige Schnittstellen für das Facility Management angepasst werden. Ebenso ist es von Vorteil, dass ein USB-Anschluss vorgesehen ist. Dies erleichtert die Datenübertragung von einem Rechner.

Ein weiterer Vorteil der vorliegenden Erfindung ist, dass ein Türgriff als elektrischer Schalter zum Ein-/Ausschalten des Flächenstrahlers vorgesehen ist. Auf diese Weise kann beim Eintreten in einem Raum und beim Verlassen desselben der Flächenstrahler in einfacher Weise ein- oder ausgeschaltet werden.

Als Alternative könnte der elektrische Schalter vorteilhafterweise auch durch Berührung der Fläche als Touch-Screen aktiviert werden.

Weitere Vorteile ergeben sich aus den Merkmalen der Unteransprüche.

Eine Ausführungsform der vorliegenden Erfindung wird im Folgenden näher beschrieben. Die einzige Figur zeigt schematisch einen Türrahmen, in welchem ein Türblatt angelenkt ist, das als Flächenstrahler zur Raumbeleuchtung ausgebildet ist.

Eine Tür 1 umfasst einen Türrahmen 3 und ein Türblatt 5. An dem Türblatt 5 ist in der vorliegenden Ausführungsform ein Türgriff 7 angebracht. Auf einer dem Türgriff 7 entgegengesetzten Seite ist das Türblatt 5 an dem Rahmen 3 angelenkt. In anderen Ausführungsformen kann die Tür 1 auch als Schiebetür oder Drehtür ausgebildet sein.

Das Türblatt 5 ist eine Format füllende Leuchtfläche und bildet einen homogenen, blendfreien Flächenstrahler. Das Türblatt 5 hat eine erste und eine zweite Hauptfläche 9.1 bzw. 9.2. In einigen Ausführungsformen können die beiden Hauptflächen 9.1 und 9.2 als Flächenstrahler ausgebildet sein, in anderen Ausführungsformen nur die eine Hauptfläche 9.1 oder 9.2. In der Figur ist daher die Hauptfläche 9.1, 9.2 als erste Hauptfläche 9.1 und/oder als zweite Hauptfläche 9.2 dargestellt. In die jeweilige Hauptfläche 9.1 bzw. 9.2 erfolgt eine seitliche Lichteinstreuung mittels RGB-Dioden 11, die auf einer Platte (nicht dargestellt) angeordnet sind. Die RGB-Dioden 11 sind vorzugsweise auf je vier Platinen mit einer Länge von ca. 50 cm angeordnet, wobei jede Platine 60 RGB-Dioden 11 aufweist. Insgesamt werden also für das Türblatt 5 480 RGB-Dioden eingesetzt, was mehr als 1440 Leiterbahnen entspricht.

Die Hauptfläche 9.1 und/oder 9.2 ist als Lichtleiter ausgebildet. Die Kanten des Lichtleichters bzw. die Kanten des Türblatts 5 sind poliert, so dass ein von den Kanten eingekoppeltes Licht nicht an den Kanten austreten kann. Die erste Hauptfläche 9.1 und/oder die zweite Hauptfläche 9.2 weisen ein optimiertes Druckmuster auf, über welches das in die jeweilige Hauptfläche eingekoppelte Licht ausgekoppelt wird.

Das für die Auskopplung des Lichts vorgesehene Druckmuster kann entweder in Form einer Folie oder in Form eines Siebdrucks auf den Lichtleiter der ersten Hauptfläche 9.1 bzw. 9.2 aufgebracht sein. Alle Kanten des Lichtleiters sind fräspoliert und weisen optisch glatte Oberflächen auf.

Das Streuverhalten von weißer Druckfarbe weist die folgenden Eigenschaften auf: Lambert'sch streuend, 65% reflektierend, 35% transmittierend.

Hinter dem Lichtleiter ist in der jeweiligen Hauptfläche 9.1 und/oder 9.2 eine weiße Fläche vorgesehen, die mit 80% Lambert'sch und Reflektion modelliert wurde.

Die Lichtquellen (LEDs) werden so betrieben, dass jede einzelne einen Lichtstrom von zusammen (RGB) 5,4 Im liefern. Der Abstand der LEDs vom Lichtleiter beträgt 0,56mm. Die Mittelpunkte der leuchtenden Flächen der LEDs sind relativ zur Lichtleiterdicke nicht zentral, sondern in Abstand von 2,34mm von der Lichtaustrittsfläche positioniert.

Für eine Optimierung des Druckmusters wurden folgende Parameter gesetzt:
zwei unterschiedliche Druckmuster (ein globales für die gesamte Tür, und ein lokales für den Bereich um das Schloss). Dadurch wird verhindert, dass das Schloss und der Türgriff Schatten werfen.

Der Lichtleiter hat einen Wirkungsgrad von etwa 64%, das bedeutet, dass von dem Gesamtlichtstrom aller LEDs von 864 Im knapp 560 Im den Lichtleiter nach vorne verlassen. Die vorliegende Erfindung hat eine Leuchtdichte senkrecht zum Türblatt 5 von knapp 50 cd/m² (roter Betrieb). Bei weißem Betrieb gibt es eine Leuchtdichte von etwa 150 cd/m².

Der Stromübergang (nicht dargestellt) und Servicemodule sind im Türrahmen 3 untergebracht. Die Tür 1 weist auch eine Ethernetschnittstelle und ein USB-Anschluss 13 auf.

In der vorliegenden Ausführungsform enthält der Türgriff 7 einen elektrischen Schalter, zum Ein- und Ausschalten des Flächenstrahlers/Türblatts 5. Der elektrische Schalter ermöglicht vorzugsweise auch ein Dimmen sowie eine Farbsteuerung und die Erzeugung von Animationen.

In der vorliegenden Ausführungsform erfolgt die Ansteuerung der Tür 1 bzw. des Türblatts 5 über Wi-Fi von PCs, über Apps (iPhone), über Kabelverbindung, Handgerät, Wi-Fi, Bluetooth. Auf diese Weise können auch bestimmte hinterlegte Lichtstimmungen und Animationen ausgewählt werden.

Die Steuerungssoftware kann in der vorliegenden Ausführungsform aus Windows und Linux basieren. Es kann auch Schnittstellen zum Facility-Management im Hotel-, Privat- und Industriebereich geben. Auf diese Weise ist auch eine Ferndiagnose, Fehlerbeseitigung und eine neue Einstellung möglich.

Die Oberfläche des Türblatts 5 der ersten Hauptfläche 9.1 oder auch der zweiten Hauptfläche 9.2 besteht aus gehärtetem Polycarbonat. Sie kann als intuitive Benutzeroberfläche ausgelegt sein.

In der praktischen Anwendung kann ein Geschossplan im Verzeichnis der LED-Türen hinterlegt sein. Jede Tür kann einzeln angesteuert werden und ein aktueller Status, Fehlermeldungen, Leuchtdauer, Verbräuche und Statistiken können abgefragt werden. Zudem können Gruppen von LED-Türen statistisch abgefragt werden für Leuchtzeiten, Verbräuche und Individualeinstellungen. Über die Steuerungssoftware ist es auch möglich, fest Routinen einzurichten, wie zum Beispiel das Aufdimmen einer Hotelzimmertür nach dem Einchecken. Ebenfalls ist es möglich, Ton- und Musikdateien über USB, Zuspieler oder Internet zu importieren und zu verwalten. In der vorliegenden Ausführungsform ist der Türgriff 7 in die Steuerungssoftware integriert.

### Bezugszeichenliste

- 1: Tür
- 3: Türrahmen
- 5: Türblatt
- 7: Türgriff
- 9.1: erste Hauptfläche
- 9.2: zweite Hauptfläche
- 11: RGB-Dioden
- 13: Ethernetanschluss, USB-Anschluss

## Patentansprüche

1. Flächenstrahler zur Raumbeleuchtung mit einem Grundkörper, der einen Anschluss an eine elektrische Spannungsquelle umfasst,
**dadurch gekennzeichnet,**
**dass** der Grundkörper ein Türblatt (5) ist.

2. Flächenstrahler nach Anspruch 1,
**dadurch gekennzeichnet,**
**dass** das Türblatt (5) wenigstens eine Hauptfläche (9.1; 9.2) aufweist, an der eine Mehrzahl von LEDs () angeordnet sind.

3. Flächenstrahler nach Anspruch 2,
**dadurch gekennzeichnet,**
**dass** die LEDs (11) in einem elektronischen Schaltkreis in Gruppen zusammengefasst sind und gruppenweise ansteuerbar sind.

4. Flächenstrahler nach einem der vorstehenden Ansprüche,
**dadurch gekennzeichnet,**
**dass** an dem Grundkörper (5) eine Ethernet-Schnittstelle (13) vorgesehen ist.

5. Flächenstrahler nach einem der vorstehenden Ansprüche,
**dadurch gekennzeichnet,**
**dass** an dem Grundkörper (5) ein USB-Anschluss (13) vorgesehen ist.

6. Flächenstrahler nach einem der vorstehenden Ansprüche,
**dadurch gekennzeichnet,**
**dass** ein elektrischer Schalter zum Ein-/Ausschalten des Flächenstrahlers vorgesehen ist.

7. Flächenstrahler nach Anspruch 7,
**dadurch gekennzeichnet,**
**dass** der elektrische Schalter in einem an dem Türblatt (5) angebrachten Türgriff (7) integriert ist.

8. Flächenstrahler nach einem der Ansprüche 1 bis 7,
**dadurch gekennzeichnet,**
**dass** das Türblatt (5) ein Touch-Screen ist.

9. Flächenstrahler nach einem der vorstehenden Ansprüche,
**dadurch gekennzeichnet,**
**dass** das Türblatt (5) eine gehärtete Polycarbonatoberfläche aufweist.

10. Tür mit einem Rahmen und einem in dem Rahmen angelenkten Türblatt, mit einer elektrischen Einrichtung und einem Stromübergang zwischen dem Türblatt und dem Rahmen,
**dadurch gekennzeichnet,**
**dass** die elektrische Einrichtung das Türblatt (5) umfasst, wobei das Türblatt (5) als Flächenstrahler zur Raumbeleuchtung ausgebildet ist.
